# EUROPÄISCHE PATENTSCHRIFT

(11) **EP 0 099 120 B1**
(45) Veröffentlichungstag und Bekanntmachung des Hinweises auf die Patenterteilung: **01.04.1987**
(21) Anmeldenummer: 83106840.8
(22) Anmeldetag: 12.07.1983
(51) Int. Cl.: B41J 13/10, B41J 11/30, B41J 15/06

(54) **Universelle Papiertransporteinrichtung für Einzelblätter und Endlospapier in Zeilendruckeinrichtungen**
Universal paper feeding device for sheets and webs in line printers
Dispositif universel d'alimentation de papier pour feuilles et bandes dans une imprimante ligne pour ligne

(30) Priorität: 15.07.1982 DE 3226510
(43) Veröffentlichungstag der Anmeldung: 25.01.1984
(73) Patentinhaber: SIEMENS AKTIENGESELLSCHAFT, 80333 München (DE)
(72) Erfinder: Sawicki, Zbigniew-Igor, Dipl.-Ing., D-8000 München 90 (DE)

## Beschreibung

Die Erfindung betrifft eine Papiertransporteinrichtung gemäss dem Oberbegriff des Patentanspruches 1.

Bei Matrixdruckeinrichtungen, wie sie z.B. in Verbindung mit EDV-Anlagen oder als sogenannte Hardcopy-Drucker verwendet werden, ist es für den Transport des verwendeten Endlospapieres üblich, motorisch angetriebene Transporteinrichtungen für Endlospapier zu verwenden, die aus zwei auf einer Führungsleiste entsprechend der Breite des verwendeten Papiers verschieblich gelagerten und über Antriebswellen angetriebenen Papiertraktoren besteht. Derartige Transporteinrichtungen wurden z. B. in der DE-OS 2827125 beschrieben. Die Papiertraktoren können dabei sowohl in waagrechter (DE-A- 2 615 788) als auch wie in der europäischen Anmeldung 0 035 215, der DE-A 1 436 717 und Patents Abstracts of Japan Vol. 6 Nr. 224 vom 9.11.1982 in senkrechter Position betrieben werden.

Die Transporteinrichtungen sind so ausgestaltet, dass sie ohne besondere Hilfsmittel ausgewechselt werden können. Dies ist z. B. dann notwendig, wenn mit der Druckeinrichtung Einzelblätter beschrieben werden sollen. In diesem Falle wurde bisher die Transporteinrichtung für Endlospapier einschliesslich ihrer Papiertraktoren und dem zugehörigen motorischen Antrieb aus der Druckeinrichtung entfernt und durch eine spezifische für Einzelblätter ausgelegte Transporteinrichtung ersetzt.

Aus dem DE-GM 7 911 289 ist eine kombinierte Transporteinrichtung für Endlosformulare und Kontokarten für Schreib-, Buchungs- und ähnlichen Maschinen bekannt. Sie enthält einen über dem Schreibbereich angeordneten und eine senkrechte Zuführung von Kontokarten gewährleistenden Papierführungskanal und im Bereich des Papierführungskanals angeordnete, das Einzelblatt nach Einführung in den Papierführungskanal gegen eine Antriebswelle federnd drückende Andruckelemente. Zusätzlich dazu weist diese bekannte Einrichtung einen mit dem senkrechten Kontokarten-Zuführungskanal kombinierten Endlospapier-Traktor auf, der in die gesamte Einrichtung unbeweglich, also nicht schwenkbar, integriert ist, um auch Endlosformulare bedrucken zu können. Zum Einsatz dieser kombinierten Transporteinrichtung in die Maschine müssen aus der Maschine vorher die vorhandene Schreibwalze, die Papierwanne und die Andruckrollen herausgenommen werden, was den Austausch verkompliziert.

Um eine seitliche Führung von Einzelblättern beim Einführen in eine Papiertransporteinrichtung einer Schreibmaschine zu gewährleisten und um die Führung an die verschiedenen Papierbreiten anpassen zu können, ist es aus der CH-PS 243 855 bekannt, an der Schreibmaschine eine Führungseinrichtung mit verschieblichen Seitenelementen vorzusehen.

In der DE-OS 2 615 788 wird eine Papiervorschubeinrichtung für einen Drucker beschrieben, die aus einer Transporteinrichtung für Endlospapier mit zwei Papiertraktoren besteht. Um das Einlegen von Endlospapier zu vereinfachen, sind die Papiertraktoren abschwenkbar gelagert, ohne dass die Traktoren in dieser zweiten Stellung eine Papierförderung bewirken sollen.

Aufgabe der Erfindung ist es, eine Papiertransporteinrichtung der eingangs genannten Art so auszugestalten, dass sie in einfacher Weise für den Transport von Einzelblättern umgerüstet werden kann und dass beim Beschreiben von Formularsätzen mit mehrfachen Durchschlägen kein Versatz der Durchschläge zueinander erfolgt.

Diese Aufgabe wird bei einer Papiertransporteinrichtung der eingangs genannten Art gemäss dem kennzeichnenden Teil des Patentanspruches 1 gelöst.

Weitere vorteilhafte Ausführungsformen sind in den Unteransprüchen gekennzeichnet.

Durch einfaches Aufrasten von zwei aus Plastikspritzguss bestehenden Seitenelementen auf die die Papiertraktoren der Transporteinrichtung für Endlospapier führenden Führungsleisten verbunden mit einer senkrechten Position der Papiertraktoren lässt sich somit erfindungsgemäss die bekannte Transporteinrichtung für Endlospapier in eine Transporteinrichtung für Einzelblätter bzw.

Formularsätze umrüsten. Zu diesem Zweck ist die Transporteinrichtung für Endlospapier-wie beansprucht - schwenkbar im Drucker befestigt. Bei einer Senkrechtstellung der Transporteinrichtung wird dabei nicht nur ein erleichtertes Befestigen der Einzelblattzuführung ermöglicht, sondern durch den dadurch entstehenden senkrechten Papiertransportkanal zwischen der Transporteinrichtung und der Schreibstelle wird das Papier senkrecht an der Schreibstelle vorbeigeführt. Dadurch kann sich beim Beschreiben von Endlosformularsätzen oder aber über die Einzelblattzuführung zugeführte Einzelblätter kein Versatz der Durchschläge zueinander ergeben.

Werden unterhalb des Schreibbereiches ein Unterrolleneinzug bildende Papiertransportwellen angeordnet, wie sie z.B. zum Transport von Einzelblätter günstig sind, so erfolgt durch entsprechende getriebemässige Koppelung der Transport dieser Papiertransportrollwellen ebenfalls über einen einzigen, den Papiertraktoren zugeordneten Motor.

Ausführungsformen der Erfindung sind in den Zeichnungen dargestellt und werden im folgenden beispielsweise näher beschrieben. Es zeigen
Fig. 1 eine schematische Darstellung einer Nadeldruckeinrichtung mit einer Transporteinrichtung für Endlospapier und zusätzlich aufgesteckter Transporteinrichtung für Einzelblätter,
Fig. 2 eine schematische Darstellung der Papiertransporteinrichtung mit zugehöriger Antriebseinrichtung,
Fig. 3 eine schematische Darstellung des Antriebes der Papiertransporteinrichtung,
Fig. 4 eine Schnittdarstellung der aufsetzbaren Transporteinrichtung für Einzelblätter,
Fig. 5 eine schematische Schnittdarstellung der Papierführung in der Papiertransporteinrichtung und
Fig. 6 eine schematische Darstellung der Papierführung in der Papiertransporteinrichtung bei der die Papierzuführung von unten erfolgt.

Die in der Fig. 1 schematisch dargestellte Druckeinrichtung enthält einen Nadeldruckkopf 10, der mit Hilfe eines Motores 11 im Schreibbetrieb zeilenweise entlang von einem Aufzeichnungsträger bewegt wird. Dieser Aufzeichnungsträger kann dabei entweder aus Endlospapier oder mit entsprechendem Zusatz aus Einzelblättern bestehen. Beim Beschreiben von Endlospapier wird das Papier über Papiertraktoren 12 entlang der Schreibstelle über einen als Druckgegenlager dienenden Druckbalken 13 bewegt. Die Papiertraktoren sind dabei einerseits über eine Führungsleiste 14 und andererseits über mit einem Motor 15 gekoppelte Antriebswellen 16 miteinander verbunden. Um den Drucker den verschiedenen verwendeten Breiten des Endlospapieres anpassen zu können, können die Papiertraktoren 12 entlang der Führungsleiste 14 und den Antriebswellen 16 verschoben werden.

Die gesamte Transporteinrichtung für Endlospapier mit ihren Traktoren und dem zugehörigen an der Seite angebrachten Motor 15 lassen sich innerhalb des Druckergehäuses verschwenken. Dabei ist dem Betrieb mit Endlospapier die gestrichelt dargestellte horizontale Position der Transporteinrichtung zugeordnet und dem im folgenden näher beschriebenen Betrieb mit Einzelblatt die senkrechte Position der Transporteinrichtung.

Sollen mit der in Fig. 1 dargestellten Nadeldruckeinrichtung Einzelblätter beschrieben werden, so werden in senkrechter Position der Transporteinrichtung für Endlospapier auf diese Transporteinrichtung eine aufsteckbar ausgestaltete Transporteinrichtung für Einzelblätter aufgesetzt. Sie besteht aus zwei mit Hilfe von Rastelementen 17 auf die Führungsleiste 14 aufrastbaren symmetrisch zueinander ausgestalteten und seitlich verschiebbaren Seitenelementen 18 und 19, wobei die Seitenelemente 18 und 19 in der Art einer trichterförmigen Plastikkassette mitAusnehmungen 20, mit darin über Federelemente 22 gelagerte Papierandruckrollen 21 ausgestaltet sind. Im aufgesetzten Zustand der Seitenelemente drücken diese Federelemente 22 einen entsprechend der Darstellung der Fig. 1 in die Seitenelemente eingeführtes Einzelblatt 23 gegen die untere Antriebswelle 16 der Papiertransporteinrichtung die ebenfalls Papierandruckrollen 24 aufweist.

Der gesamte Papiertransportkanal ist nun so ausgestaltet, dass in senkrechter Position der Papiertransporteinrichtung der Papierkanal entsprechend der Darstellung der Fig. 5 und 6 direkt über der Schreibstelle liegt. Durch eine derartige Ausgestaltung des Papiertransportkanales wird der Aufzeichnungsträger, sei es nun Einzelblatt oder Endlospapier, senkrecht an der Abdruckstelle vorbeigeführt. Damit tritt bei der Verwendung von Formularsätzen mit mehreren Durchschlägen kein Versatz der Durchschläge zueinander auf. Zusätzlich wird durch diese Ausgestaltung ein Vorschub des Aufzeichnungsträgers in beiden Vorschubrichtungen unterstützt und erleichtert.

Mit der beschriebenen Papiertransporteinrichtung sind nun verschiedene Betriebsarten möglich. Entsprechend der Darstellung der Fig. 5 kann dabei einerseits Endlospapier 25 mit Hilfe der Papiertraktoren 12 um den Druckbalken 13 sowohl vorwärts als auch rückwärts bewegt werden. Ein derartiger Vorwärts- und Rückwärtsbetrieb ist z.B. beim Ausfüllen von Formularen von Vorteil. Weiters lässt sich mit aufgesteckter Transporteinrichtung für Einzelblätter in gleicher Weise ein Einzelblatt 23 transportieren.

Bei der Verwendung von Mehrlagensätzen und Etikettenträgern ist es vorteilhaft, für eine Papierzuführung von unten innerhalb der Druckeinrichtung noch eine zusätzliche Führung des Aufzeichnungsträgers anzuordnen. Zu diesem Zwecke enthält die Druckeinrichtung einen Unterrolleneinzug 26 aus zwei Papiertransportwellen, wobei der Unterrolleneinzug 26 entsprechend der Darstellung der Fig. 3 ebenfalls vom Motor 15 über ein Riemengetriebe 27 angetrieben wird. Durch den geringen Abstand zwischen den Transportraupen der Papiertraktoren und der Druckstelle (Nadeldruckkopf 10) lässt sich hier eine Vor- und Rückwärtsbewegung leicht bewerkstelligen. Neben den bereits beschriebenen Papierführungsmöglichkeiten ergibt sich noch die aus der Fig. 6 ersichtliche Führung des Endlospapieres mit einer Papierzuführung von hinten kombiniert mit senkrechter Vorbeiführung an der Abdruckstelle.

Bei der beschriebenen Papiertransporteinrichtung ist für den gesamten Vorschub nur ein einziger Motor 15 notwendig. Durch die seitliche Lagerung an den Papiertraktoren kann er entsprechend gross dimensioniert werden.

## Patentansprüche

1. Papiertransporteinrichtung für Zeilendruckeinrichtungen mit einer schwenkbaren Transporteinrichtung für Endlospapier (25), bei der über Antriebswellen (16) motorisch angetriebene und über eine Führungsleiste (14) verbundene Papiertraktoren (12) einen Aufzeichnungsträger (25) durch einen aus Druckgegenlager (13) und Schreibkopf (10) gebildeten Schreibbereich transportieren, dadurch gekennzeichnet, dass die aus den schwenkbaren Papiertraktoren (12) bestehende Transporteinrichtung der Druckeinrichtung aus einer liegenden, dem Betrieb mit Endlospapier zugeordneten Position, in eine senkrechte, dem Betrieb mit Einzelblättern und Endlosformularsätzen mit Mehrfachdurchschlägen zugeordneten Position verschwenkbar gelagert ist, und dass eine zusätzliche, auf die Führungsleiste (14) bei senkrechter Anordnung der Papiertraktoren (12) bedarfsweise aufsetzbare Transporteinrichtung für Einzelblätter vorgesehen ist, mit einem trichterförmigen, über dem Schreibbereich angeordneten und damit eine senkrechte Zuführung des Aufzeichnungsträgers (23, 25) gewährleistenden Papierführungskanal und federnden, im Bereich des Papierführungskanals angeordneten, das Einzelblatt (23) nach Einführung in den Papierführungskanal gegen eine Antriebswelle (16) der Transporteinrichtung für Endlospapier drückenden Andruckelementen (21).

2. Papiertransporteinrichtung nach Anspruch 1, dadurch gekennzeichnet, dass die aufsetzbare Transporteinrichtung aus zwei auf der Führungsleiste (14) entsprechend der Breite des Aufzeichnungsträgers verschieblich befestigbaren Seitenelementen (18, 19) besteht.

3. Papiertransporteinrichtung nach Anspruch 2, dadurch gekennzeichnet, dass in entsprechenden Ausnehmungen (20) der Seitenelemente (18, 19) die über Federelemente (22) gelagerten Papierandruckrollen (21) vorgesehen sind.

4. Papiertransporteinrichtung nach einem der Ansprüche 1 bis 3, dadurch gekennzeichnet, dass die Transporteinrichtung für Einzelblätter Rastelemente zum Befestigen auf der Führungsleiste (14) aufweist.

5. Papiertransporteinrichtung nach einem der Ansprüche 1 bis 4, dadurch gekennzeichnet, dass unterhalb des Schreibbereiches motorisch angetriebene, einen Unterrolleneinzug bildende Papiertransportwellen (26) angeordnet sind.

6. Papiertransporteinrichtung nach einem der Ansprüche 1 bis 5, dadurch gekennzeichnet, dass ein einziger, sämtliche dem Papiertransport dienende Antriebswellen der Papiertransporteinrichtung antreibender Motor (11) vorgesehen ist.

## Claims

1. A paper feeding device for line printers having a pivotable feeding device for a paper web (25), in which paper traction devices (12) which are motor-driven through driving shafts (16) and are connected by a guide strip (14) transport a recording carrier (25) through a recording region which is formed by a pressure abutment (13) and a recording head (10), characterised in that the feeding device of the printer, consisting of the pivotable paper traction devices (12), is mounted for pivotal movement from a horizontal position which is assigned to operation with a paper web, to a vertical position which is assigned to operation with individual sheets and sets of endless blanks with multiple carbon copies; and that an additional feeding device for individual sheets is provided which can be placed as and when required onto the guide strip (14) with vertical arrangement of the paper traction devices (12) and which has a funnel-shaped paper feeding channel arranged above the recording region and thus ensures a vertical supply of the recording carrier (23, 25), and which feeding device has resilient pressure elements (21) which are arranged in the region of the paper feeding channel and, after insertion into the paper feeding channel, press the individual sheets (23) against a driving shaft (16) of the feeding device for a paper web.

2. A paper feeding device as claimed in Claim 1, characterised in that the attachable feeding device consists of two lateral elements (18, 19) which can be displaceably secured on the guide strip (14) in accordance with the width of the recording carrier.

3. A paper feeding device as claimed in Claim 2, characterised in that the paper pressure rollers (21) which are positioned above spring elements (22) are arranged in corresponding recesses (20) in the lateral elements (18, 19).

4. A paper feeding device as claimed in one of Claims 1 to 3, characterised in that the feeding device for individual sheets has locking members for securing to the guide strip (14).

5. A paper feeding device as claimed in one of Claims 1 to 4, characterised in that motor-driven paper feeding shafts (26) which form a lower roller feeding entry, are arranged below the recording region.

6. A paper feeding device as claimed in one of Claims 1 to 5, characterised in that a single motor (11) is provided which drives all the driving shafts of the paper feeding device which serve for paper feed.

## Revendications

1. Dispositif d'entraînement du papier pour des dispositifs d'impression ligne par ligne, comportant un dispositif pivotant d'entraînement du papier pour une bande de papier sans fin (25), et dans lequel les tracteurs de papier (12) qui sont entraînés par un moteur par l'intermédiaire d'arbres d'entraînement (16) et sont reliés par l'intermédiaire d'une barrette de guidage (14) entraînent un support d'enregistrement (25) dans une zone d'enregistrement formée par un contre- appui d'impression (13) et une tête d'enregistrement (10), caractérisé par le fait que le dispositif d'entraînement constitué par les tracteurs à papier pivotants (12) et du dispositif d'impression sont montés de façon à pouvoir basculer depuis une position horizontale associée au fonctionnement avec une bande de papier sans fin, dans une position verticale associée au fonctionnement avec des feuilles séparées et des jeux de formulaires sans fin à copies multiples, et qu'il est prévu un dispositif d'entraînement supplémentaire pour feuilles individuelles, qui peut être monté en cas de besoin sur la barrette de guidage (14) lorsque l'ensemble des tracteurs de papier (12) est vertical, et qui comporte un canal du papier en forme de trémie, disposé au-dessus de la zone d'enregistrement et garantissant par conséquent une amenée verticale du support d'enregistrement (23,25), et des organes élastiques de pression (21) qui sont disposées dans la zone du conduit de guidage du papier et repoussent la feuille individuelle (23), après son introduction dans le conduit de guidage du papier, contre un arbre d'entraînement pour une bande de papier sans fin.

2. Dispositif d'entraînement du papier selon la revendication 1, caractérisé en ce que le dispositif d'entraînement pouvant être relevé est constitué par deux éléments latéraux (18, 19) pouvant être fixés de façon déplaçable sur la barrette de guidage (14), conformément à la largeur des supports d'enregistrement.

3. Dispositif d'entraînement du papier suivant la revendication 2, caractérisé par le fait que les rouleaux (21) de pression du papier, qui sont supportés par des éléments de ressorts (22) sont prévus dans des évidements correspondants (20) des éléments latéraux (18, 19).

4. Dispositif d'entraînement du papier suivant l'une des revendications 1 à 3, caractérisé par le fait que le dispositif d'entraînement comporte, pour des feuilles individuelles, des organes d'encliquetage servant à la fixation sur la barrette de guidage (14).

5. Dispositif d'entraînement du papier suivant l'une des revendications 1 à 4, caractérisé par le fait que des arbres (26) d'entraînement du papier, qui sont entraînés par un moteur et forment une admission par rouleaux inférieurs sont disposés au-dessous de la zone d'enregistrement.

6. Dispositif d'entraînement du papier suivant l'une des revendications 1 à 5, caractérisé par le fait qu'il est prévu un seul moteur (11) entraînant l'ensemble des arbres d'entraînement, servant à l'entraînement du papier, du dispositif d'entraînement du papier.
